# EUROPÄISCHE PATENTSCHRIFT

(11) **EP 0 750 718 B1**
(45) Veröffentlichungstag und Bekanntmachung des Hinweises auf die Patenterteilung: **03.09.1997**
(21) Anmeldenummer: 95910440.7
(22) Anmeldetag: 03.03.1995
(51) Int. Cl.: F01K 25/00, F01K 23/10

(54) **VERFAHREN ZUM BETREIBEN EINER GAS- UND DAMPFTURBINENANLAGE SOWIE DANACH ARBEITENDE ANLAGE**
METHOD OF OPERATING A GAS AND STEAM TURBINE INSTALLATION AND INSTALLATION OPERATING ACCORDING TO SAID METHOD
PROCEDE PERMETTANT DE FAIRE FONCTIONNER UNE INSTALLATION A TURBINES A GAZ ET A VAPEUR ET INSTALLATION FONCTIONNANT SELON LEDIT PROCEDE

(30) Priorität: 17.03.1994 DE 4409196
(43) Veröffentlichungstag der Anmeldung: 02.01.1997
(73) Patentinhaber: SIEMENS AKTIENGESELLSCHAFT, 80333 München (DE)
(72) Erfinder: VANSELOW, Walter, D-91336 Heroldsbach (DE)
(86) Internationale Anmeldenummer: DE9500283
(87) Internationale Veröffentlichungsnummer: WO9525219

(56) Entgegenhaltungen:
- GB-A- 2 034 412
- VDI-BERICHT NR 602, 1987 DÜSSELDORF, Seiten 231-247, H. J. STERNFELD 'Wasserstoff/Sauerstoff-Dampferzeuger in der Energietechnik' in der Anmeldung erwähnt

## Beschreibung

Die Erfindung betrifft ein Verfahren zum Betreiben einer Gas- und Dampfturbinenanlage, bei der die im entspannten Arbeitsmittel aus der Gasturbine enthaltene Wärme zur Erzeugung von Dampf für die in einen Wasser-Dampf-Kreislauf geschaltete Dampfturbine genutzt wird. Dabei wird das Arbeitsmittel für die Gasturbine durch Verbrennen eines Brennstoffs unter Zufuhr komprimierter Luft erzeugt. Die Erfindung richtet sich weiter auf eine nach diesem Verfahren arbeitende Gas- und Dampfturbinenanlage.

Bei einer derartigen Gas- und Dampfturbinenanlage wird die im entspannten Arbeitsmittel aus der Gasturbine enthaltene Wärme zur Erzeugung von Dampf für die Dampfturbine genutzt. Die Wärmeübertragung erfolgt in einem der Gasturbine nachgeschalteten Dampferzeuger oder Abhitzekessel, in dem Heizflächen in Form von Rohren oder Rohrbündeln angeordnet sind. Diese wiederum sind in den Wasser-Dampf-Kreislauf der Dampfturbine geschaltet. Der Wasser-Dampf-Kreislauf umfaßt mehrere, z.B. zwei, Druckstufen, wobei jede Druckstufe eine Vorwarm-, eine Verdampfer- und eine Überhitzer-Heizfläche aufweist. Mit einer derartigen, z.B. aus der Europäischen Patentschrift 0 148 973 bekannten Gas- und Dampfturbinenanlage wird je nach den im Wasser-Dampf-Kreislauf der Dampfturbine herrschenden Druckverhältnissen ein thermodynamischer Wirkungsgrad von etwa 50 % bis 55 % erreicht.

Der Erfindung liegt die Aufgabe zugrunde, ein Verfahren zum Betreiben einer derartigen Gas- und Dampfturbinenanlage anzugeben, mit dem eine Steigerung des Wirkungsgrades erreicht wird. Dies soll bei einer geeigneten Gas- und Dampfturbinenanlage mit besonders einfachen Mitteln erreicht werden.

Bezüglich des Verfahrens wird diese Aufgabe erfindungsgemäß dadurch gelöst, daß der erzeugte Dampf vor dessen Einleitung in die Dampfturbine mittels bei einer Wasserstoff-Sauerstoff-Verbrennung entstehender Wärme überhitzt wird, wobei der Wasserstoff durch Abtrennen aus dem Brennstoff prozeßintern erzeugt wird.

Die Erfindung geht dabei von der Überlegung aus, den im eigentlichen Gas- und Dampfturbinenprozeß erzeugten überhitzten Dampf in besonders effektiver Weise kontinuierlich auf eine Temperatur von etwa 800 bis 1100° C hoch zu überhitzen und dazu einen an sich bekannten Wasserstoff-Sauerstoff-Dampferzeuger einzusetzen.

Bei einem z.B. aus der Druckschrift "VDI-Bericht Nr. 602", 1987, Seiten 231 - 245, bekannten Wasserstoff-Sauerstoff-Dampferzeuger werden Wasserstoff und Sauerstoff in einen Brennraum eingeführt und dort mit Hilfe einer Zündflamme gezündet. Das entstehende, über 3000° C heiße Verbrennungsgas wird durch Zugabe von Wasser auf die gewünschte Dampftemperatur abgekühlt, wobei die Dampftemperatur über das Massenstromverhältnis von eingespritztem Wasser zum Verbrennungsgas eingestellt werden kann. Der auf diese Weise erzeugte Dampf soll als Sekundenreserve (Momentanreserve) oder zur Spitzenlastabdeckung für kurze Zeiten in einer Dampfturbinenanlage verwendet werden.

Gemäß einer vorteilhaften Weiterbildung des erfindungsgemäßen Verfahrens werden sowohl der für die Verbrennung erforderliche Wasserstoff als auch der Sauerstoff prozeßintern erzeugt. Dabei wird der Wasserstoff für die Wasserstoff-Sauerstoff-Verbrennung zweckmäßigerweise durch Aufbereitung des der Gas- und Dampfturbinenanlage zugeführten Brennstoffs erzeugt. Dies kann z.B. bei einem gasförmigen Brennstoff für die Gasturbine eine Teil- oder Vorverbrennung (Partialoxidation) oder ein anderes geeignetes Verfahren sein.

Der Sauerstoff wird zweckmäßigerweise durch Zerlegung von Luft erzeugt. Dabei wird vorteilhafterweise komprimierte Luft aus dem der Gasturbinenanlage zugeordneten Kompressor verwendet. Bei einer Gas- und Dampfturbinenanlage mit integtrierter Kohlevergasung ist eine derartige Luftzerlegungsanlage zur Erzeugung des für die Kohlevergasung erforderlichen Sauerstoffs bereits vorhanden. Auch wird bei einer derartigen Anlage der Wasserstoff bereits prozeßintern erzeugt.

In vorteilhafter Ausgestaltung wird der Wasserstoff-Sauerstoff-Verbrennung derjenige Dampf zugeführt, der in der Hochdruckstufe des Wasser-Dampf-Kreislaufs der Dampfturbine erzeugt und dort bereits auf etwa 500 bis 550° C überhitzt worden ist.

Der Brennstoff für die Gasturbine wird zweckmäßigerweise in zwei Stufen verbrannt. Dabei wird die bei der Teilverbrennung des Brennstoffs in der ersten Stufe entstehende Wärme zur Dampferzeugung genutzt. Der so erzeugte Dampf wird vorteilhafterweise dem mittels der Wasserstoff-Sauerstoff-Verbrennung hoch zu überhitzenden Dampf zugemischt.

Bezüglich der Gas- und Dampfturbinenanlage mit einer der Gasturbine vorgeschalteten und mit einem Verdichter verbundenen ersten Brennkammer sowie mit einem in einen Wasser-Dampf-Kreislauf der Dampfturbine geschalteten Abhitzedampferzeuger, in dem eine Anzahl von in den Wasser-Dampf-Kreislauf geschalteten Heizflächen angeordnet sind, wird die genannte Aufgabe erfindungsgemäß gelöst durch einen zwischen dem Abhitzedampferzeuger und der Dampfturbine in den Wasser-Dampf-Kreislauf geschalteten Wasserstoff-Sauerstoff-Brenner oder -Dampferzeuger, wobei zur prozeßinternen Erzeugung des erforderlichen Wasserstoffs eine zweite Brennkammer vorgesehen ist. In dieser wird der zur Erzeugung des Arbeitsmittels für die Gasturbine verwendete Brennstoff mit dem Ziel der Erzeugung eines Wasserstoffanteils aufbereitet. Dabei ist die zweite Brennkammer mit der ersten Brennkammer über eine Brenngasleitung verbunden, über die der in der zweiten Brennkammer aufbereitete Brennstoff als Brenngas der ersten, eigentlichen Gasturbinen-Brennkammer zugeführt wird. Außerdem ist die zweite Brennkammer mit dem Wasserstoff-Sauerstoff-Brenner über eine Wasserstoffleitung verbunden.

Um die bei der Brennstoffaufbereitung, d.h. bei der Partialverbrennung des Brennstoffs in der zweiten Brennkammer entstehende Wärme zur Dampferzeugung nutzen zu können, ist zweckmäßigerweise ein Wärmetauscher vorgesehen, der primärseitig in die mit der zweiten Brennkammer verbundene Brenngasleitung und sekundärseitig in den Wasser-Dampf-Kreislauf geschaltet ist. Dabei wird zweckmäßigerweise dem Wärmetauscher Speisewasser aus dem Wasser-Dampf-Kreislauf zugeführt, wobei dieses Speisewasser in dem Wärmetauscher zunächst verdampft und anschließend überhitzt wird. Daher ist der Wärmetauscher als Abhitzekessel mit einem Hochdruck-Verdampfer und einem Hochdruck-Überhitzer ausgebildet.

Zum Abtrennen des Wasserstoffs aus dem durch die teilweise Verbrennung des Brennstoffs entstehenden Brenngases ist eine Trenneinrichtung vorgesehen, die mit der in den Wasserstoff-Sauerstoff-Brenner mündenden Wasserstoffleitung verbunden ist.

Die für die teilweise Verbrennung des Brennstoffs in der zweiten Brennkammer erforderliche Luft wird zweckmäßigerweise dem mit der ersten Brennkammer verbundenen Verdichter entnommen.

Ein Ausführungsbeispiel der Erfindung wird anhand einer Zeichnung näher erläutert. Darin zeigt die Figur eine Gas- und Dampfturbinenanlage mit einem Wasserstoff-Sauerstoff-Brenner zur Überhitzung des erzeugten Dampfes.

Die Gas- und Dampfturbinenanlage 1 gemäß der Figur umfaßt eine Gasturbinenanlage mit einer Gasturbine 2 mit angekoppeltem Luftverdichter 3 und eine der Gasturbine 2 vorgeschaltete Brennkammer 4, die an eine Frischluftleitung 5 des Luftverdichters 3 angeschlossen ist. In die Brennkammer 4 der Gasturbine 2 mündet eine Brennstoff- oder Brenngasleitung 6. Die Gasturbine 2 und der Luftverdichter 3 sowie ein Generator 7 sitzen auf einer gemeinsamen Welle 8.

Die Gas- und Dampfturbinenanlage 1 umfaßt weiter eine Dampfturbinenanlage mit einer Dampfturbine 10 mit angekoppeltem Generator 11 und in einem Wasser-Dampf-Kreislauf 12 einen der Dampfturbine 10 nachgeschalteten Kondensator 13 sowie einen Abhitzedampferzeuger 14.

Die Dampfturbine 10 besteht aus einem Hochdruckteil 10a und einem Niederdruckteil 10b, die über eine gemeinsame Welle 15 den Generator 11 antreiben.

Zum Zuführen von in der Gasturbine 2 entspanntem Arbeitsmittel A' oder Rauchgas in den Abhitzedampferzeuger 14 ist eine Abgasleitung 17 an einen Eingang 14a des Abhitzedampferzeugers 14 angeschlossen. Das entspannte Arbeitsmittel A' aus der Gasturbine 2 verläßt den Abhitzedampferzeuger 14 über dessen Ausgang 14b in Richtung auf einen (nicht dargestellten) Kamin.

Der Abhitzedampferzeuger 14 umfaßt in einer Niederdruck-Stufe des Wasser-Dampf-Kreislaufs 12 als Heizflächen einen Vorwärmer 20 und einen Niederdruck-Verdampfer 22 sowie einen Niederdruck-Überhitzer 24. Er umfaßt weiter in einer Hochdruck-Stufe des Wasser-Dampf-Kreislaufs 12 als Heizflächen einen Hochdruck-Verdampfer 26 und einen Hochdruck-Überhitzer 28. Der Niederdruck-Überhitzer 24 ist über eine Dampfleitung 30 mit dem Niederdruckteil 10b der Dampfturbine 10 verbunden. Der Hochdruck-Überhitzer 28 ist über eine Dampfleitung 31 mit dem Hochdruckteil 10a der Dampfturbine 10 verbunden. Der Niederdruckteil 10b der Dampfturbine 10 ist ausgangsseitig über eine Dampfleitung 32 an den Kondensator 13 angeschlossen.

Der in der Figur dargestellte Wasser-Dampf-Kreislauf 12 ist somit aus zwei Druckstufen aufgebaut. Er kann aber auch aus drei Druckstufen aufgebaut sein. In diesem Fall weist der Abhitzedampferzeuger 14 in nicht näher dargestellter Art und Weise zusätzlich einen Mitteldruck-Verdampfer und einen Mitteldruck-Überhitzer auf, die in den Wasser-Dampf-Kreislauf 12 geschaltet und mit einem Mitteldruckteil der Dampfturbine 10 verbunden sind.

Der Kondensator 13 ist über eine Kondensatleitung 34, in die eine Kondensatpumpe 36 geschaltet ist, mit dem Vorwärmer 20 verbunden. Die Kondensatleitung 34 ist außerdem über eine Hintereinanderschaltung aus drei Wärmetauschern 38, 40 und 42 mit einem Speisewasserbehälter 44 verbunden. Der Vorwärmer 20 ist ausgangsseitig über eine Leitung 46 zwischen den Wärmetauschern 38 und 40 an die Kondensatleitung 34 angeschlossen.

Der Speisewasserbehälter 44 ist ausgangsseitig über eine Speisewasserleitung 48 mit einem Wasser-Dampf-Trenngefäß 50 der Niederdruck-Stufe verbunden. An dieses Gefäß 50 sind der Niederdruck-Überhitzer 24 und der Niederdruck-Verdampfer 22 angeschlossen. Der Speisewasserbehälter 44 ist ausgangsseitig außerdem über eine Speisewasserleitung 51, in die eine Hochdruckpumpe 52 geschaltet ist, mit einem Wasser-Dampf-Trenngefäß 54 der Hochdruck-Stufe verbunden. An das Gefäß 54 sind der Hochdruck-Überhitzer 28 und der Hochdruck-Verdampfer 26 angeschlossen. Weiter mündet in den auch als Entgaser arbeitenden Speisewasserbehälter 44 eine an die Dampfleitung 30 angeschlossene Dampfleitung 56.

Zwischen den Abhitzedampferzeuger 14 und die Dampfturbine 10 ist in den Wasser-Dampf-Kreislauf 12 ein Wasserstoff-Sauerstoff-Brenner 58 geschaltet. Dazu ist der Brenner 58 eingangsseitig an den Ausgang des Hochdruck-Überhitzers 28 und ausgangsseitig an den Eingang des Hochdruckteils 10a der Dampfturbine 10 angeschlossen. In den Wasserstoff-Sauerstoff-Brenner 58 münden außerdem eine Sauerstoffleitung 60 sowie eine Wasserstoffleitung 62. Die Sauerstoffleitung 60 ist über die Wärmetauscher 42 und 40 an eine Luftzerlegungsanlage 64 angeschlossen. Zwischen den Wärmetauschern 42 und 40 sowie zwischen dem Wärmetauscher 40 und der Luftzerlegungsanlage 64 sind in die Sauerstoffleitung 60 je eine Pumpe 66 bzw. 68 geschaltet. In die Luftzerlegungsanlage 64 mündet zum Zuführen komprimierter Luft L eine Leitung 69 , die über den Wärmetauscher 38 mit dem Verdichter 3 verbunden ist.

Die Wasserstoffleitung 62 ist über eine Pumpe 70 und eine Trenneinrichtung 72 sowie über einen Abhitzekessel 74 an eine weitere Brennkammer 76 angeschlossen. Diese wiederum ist über einen Zweig 78 der Frischluftleitung 5 mit dem Verdichter 3 verbunden. In die Brennkammer 76 mündet eine Brennstoffleitung 80.

Beim Betrieb der Gas- und Dampfturbinenanlage wird der Brennkammer 76 über die Brennstoffleitung 80 flüssiger, gasförmiger oder fester Brennstoff B, z.B. Heizöl, Erdgas oder Kohle aus einer nicht dargestellten Kohlevergasungsanlage, zugeführt. Der Brennstoff B wird in der Brennkammer 76 unter Zufuhr von komprimierter Luft L aus dem Verdichter 3 teilweise verbrannt und dabei mit dem Ziel aufbereitet, daß neben einem Brenngas B' auch ein Wasserstoffanteil erzeugt wird. Die bei der Teilverbrennung entstehende Wärme wird in dem Abhitzekessel oder Wärmetauscher 74 zur Erzeugung von Dampf genutzt. Dazu weist der Abhitzekessel 74 als Heiz- oder Wärmetauschflächen einen Verdampfer 84 und einen Überhitzer 86 auf, die mit einem Wasser-Dampf-Trenngefäß 88 verbunden sind. Dem Wasser-Dampf-Trenngefäß 88 wird über eine Speisewasserleitung 90, die auf der Druckseite der Hochdruckpumpe 52 an die Speisewasserleitung 51 angeschlossen ist, unter hohem Druck stehendes Speisewasser aus dem Speisewasserbehälter 44 zugeführt. Der in dem Verdampfer 84 erzeugte und anschließend im Überhitzer 86 überhitzte Dampf wird über eine Dampfleitung 92 dem aus dem Hochdruck-Überhitzer 28 abströmenden Dampf vor dessen Einleitung in den Wasserstoff-Sauerstoff-Brenner 58 zugemischt. Dabei entspricht der Druck dieses durch Wärmetausch mit dem Brenngas B' erzeugten Dampfes dem Druck p_{H} des aus dem Hochdruck-Überhitzer 28 abströmenden Dampfes.

Mittels der Trenneinrichtung 72 wird der bei der Brennstoffaufbereitung in der Brennkammer 76 erzeugte Wasserstoff H₂ aus dem abgekühlten Brenngas B' abgetrennt und über die Wasserstoffleitung 62 dem Wasserstoff-Sauerstoff-Brenner 58 zugeführt. Das Brenngas B' wird der Brennkammer 4 der Gasturbine 2 zugeführt und dort mit verdichteter Frischluft L aus dem Luftverdichter 3 verbrannt. Das bei der Verbrennung entstehende heiße und unter hohem Druck stehende Arbeitsmittel A wird in der Gasturbine 2 entspannt und treibt dabei diese und den Luftverdichter 3 sowie den Generator 7 an. Das aus der Gasturbine 2 mit einer Temperatur T_{A'} von etwa 600° C austretende entspannte Rauchgas oder Arbeitsmittel A' wird über die Abgasleitung 17 in den Abhitzedampferzeuger 14 eingeleitet und dort zur Erzeugung von Dampf für die Dampfturbine 10 genutzt. Zu diesem Zweck sind der Rauchgasstrom und der Wasser-Dampf-Kreislauf 12 im Gegenstrom miteinander verknüpft.

Um eine besonders gute Wärmeausnutzung zu erreichen, wird dabei Dampf bei unterschiedlichen Druckniveaus erzeugt, dessen Enthalpie zur Stromerzeugung in der Dampfturbine 10 genutzt wird. So kann in der Niederdruck-Stufe Dampf mit einem Druck p_{N} von ca. 7,5 bar und einer Temperatur T_{N} von 230° C erzeugt werden. In der Hochdruck-Stufe kann Dampf mit einem Druck p_{H} von 80 bar bei einer Temperatur T_{H} von 530° C erzeugt werden.

Während der für die Verbrennung in dem Brenner 58 erforderliche Wasserstoff H₂ aus dem Brennstoff B gewonnen wird, wird der Sauerstoff O₂ in der Luftzerlegungsanlage 64 erzeugt. Dabei wird der Sauerstoff O₂ aus der mittels des Verdichters 3 komprimierten Frischluft L abgetrennt. Der für die Verbrennung in dem Brenner 58 nicht erforderliche Anteil an Sauerstoff O₂ sowie bei der Luftzerlegung in der Luftzerlegungsanlage 64 erzeugter Stickstoff N₂ können beispielsweise der Brennkammer 4 der Gasturbine 2 zugeführt werden.

Der aus dem Hochdruck-Überhitzer 28 der Hochdruck-Stufe austretende überhitzte Dampf wird vor dessen Einleitung in die Dampfturbine 10 mittels der bei der Verbrennung des Wasserstoffs H₂ und des Sauerstoffs O₂ entstehenden Wärme auf eine Temperatur T'_{H} großer 600° C, vorzugsweise von ca. 1100° C, hoch überhitzt. Dabei kühlt der dem Brenner 58 zugeführte Dampf das bei der Wasserstoff-Sauerstoff-Verbrennung entstehende heiße Verbrennungsgas ab. Der Druck p'_{H} des hoch überhitzten Dampfes beträgt weiterhin etwa 80 bar.

Der dem Brenner 58 zugeführte Sauerstoff O₂ wird mittels der Pumpen 68 und 66 in zwei Stufen von einem Druck p₁ von etwa 2 bar zunächst auf einen Druck p₂ von etwa 20 bar und anschließend auf einen Druck p₃ von ca. 80 bar komprimiert. Die bei der Komprimierung entstehende Wärme wird in einer zweiten und einer dritten Stufe mittels der Wärmetauscher 40 bzw. 42 vorteilhafterweise zur Vorwärmung des dem Speisewasserbehälter 44 zugeführten Kondensats K aus dem Kondensator 30 genutzt. Zur Kondensatvorwärmung in einer ersten Stufe dient auch der Wärmetauscher 38, in dem die in der komprimierten Frischluft L aus dem Verdichter 3 enthaltene Wärme auf das Kondensat K übertragen wird.

Ebenso wie der Sauerstoff O₂, wird auch der Wasserstoff H₂ vor dessen Einleitung in den Brenner 58 mittels der Pumpe 70 auf einen Druck p₄ von etwa 80 bar gebracht.

Besonders vorteilhaft ist der Einsatz eines Wasserstoff-Sauerstoff-Brenners 58 zur Erzeugung von hoch überhitztem Dampf bei einer Gas- und Dampfturbinenanlage mit integrierter Kohlevergasung, da bei einer derartigen Anlage sowohl der Wasserstoff H₂ als auch der Sauerstoff O₂ üblicherweise bereits prozeßintern erzeugt werden. Durch die Erzeugung von hoch überhitztem Dampf mittels der Wasserstoff-Sauerstoff-Verbrennung wird ein besonders hoher Wirkungsgrad der Gas- und Dampfturbinenanlage erreicht.

## Patentansprüche

1. Verfahren zum Betreiben einer Gas- und Dampfturbinenanlage, bei der die im entspannten Arbeitsmittel (A) aus der Gasturbine (2) enthaltene Wärme zur Erzeugung von Dampf für die in einen Wasser-Dampf-Kreislauf (12) geschaltete Dampfturbine (10) genutzt wird, wobei das Arbeitsmittel (A) für die Gasturbine (2) durch Verbrennen eines Brennstoffs (B,B') unter Zufuhr komprimierter Luft (L) erzeugt wird,
**dadurch gekennzeichnet**, daß der erzeugte Dampf vor seiner Einleitung in die Dampfturbine (10) mittels bei einer Wasserstoff-Sauerstoff-Verbrennung entstehender Wärme überhitzt wird, wobei der Wasserstoff (H₂) durch Abtrennen aus dem Brennstoff (B, B') prozeßintern erzeugt wird.

2. Verfahren nach Anspruch 1,
**dadurch gekennzeichnet**, daß der Sauerstoff (O₂) durch Abtrennen aus der komprimierten Luft (L) prozeßintern erzeugt wird.

3. Verfahren nach Anspruch 1 oder 2,
**dadurch gekennzeichnet**, daß der Brennstoff (B,B') für die Gasturbine (2) in zwei Stufen (76,4) verbrannt wird, wobei die bei der Teilverbrennung (Partialoxidation) in der ersten Stufe (76) entstehende Wärme zusätzlich zur Damferzeugung genutzt wird.

4. Verfahren nach Anspruch 3,
**dadurch gekennzeichnet**, daß der bei der Teilverbrennung erzeugte Dampf dem mittels der Wasserstoff-Sauerstoff-Verbrennung weiter zu überhitzenden Dampf zugemischt wird.

5. Verfahren nach einem der Ansprüche 1 bis 4, mit einem aus einer Niederdruckstufe (20,22,24) und einer Hochdruckstufe (26,28) aufgebauten Wasser-Dampf-Kreislauf (12), wobei der in der Hochdruckstufe (26,28) erzeugte Dampf mittels der Wasserstoff-Sauerstoff-Verbrennung auf eine Temperatur (T_{H}') größer 600° C überhitzt wird.

6. Gas- und Dampfturbinenanlage mit einer der Gasturbine (2) vorgeschalteten und mit einem Verdichter (3) verbundenen ersten Brennkammer (4) sowie mit einem in einen Wasser-Dampf-Kreislauf (12) der Dampfturbine (10) geschalteten Abhitzedampferzeuger (14), in dem eine Anzahl von in den Wasser-Dampf-Kreislauf (12) geschalteten Heizflächen (20 bis 28) angeordnet sind,
**gekennzeichnet durch** einen zwischen dem Abhitzedampferzeuger (14) und der Dampfturbine (10) in den Wasser-Dampf-Kreislauf (12) geschalteten Brenner (58), dem Wasserstoff (H₂) und Sauerstoff (O₂) zuführbar sind, und durch eine zweite Brennkammer (76), die mit der ersten Brennkammer (4) über eine Brenngasleitung (6) und mit dem Brenner (58) über eine Wasserstoffleitung (62) verbunden ist.

7. Anlage nach Anspruch 6,
**gekennzeichnet durch** einen Wärmetauscher (74,84,86), der primärseitig in die Brenngasleitung (6) und sekundärseitig in den Wasser-Dampf-Kreislauf (12) geschaltet ist.

8. Anlage nach Anspruch 7,
**dadurch gekennzeichnet**, daß der Wärmetauscher (74) als Abhitzekessel ausgebildet ist, der eine Anzahl von Heizflächen (84, 86) zur Erzeugung von überhitztem und unter hohem Druck (p_{H}) stehendem Dampf aufweist.

9. Anlage nach einem der Ansprüche 6 bis 8,
**dadurch gekennzeichnet**, daß in die Brenngasleitung (6) eine mit der Wasserstoffleitung (62) verbundene Einrichtung (72) zum Abtrennen des Wasserstoffs (H₂) aus dem der ersten Brennkammer (4) zugeführten Brenngas (B') geschaltet ist.

10. Anlage nach einem der Ansprüche 6 bis 9,
**dadurch gekennzeichnet**, daß die zweite Brennkammer (76) mit dem Verdichter (3) verbunden ist.

## Claims

1. Method for operating a gas-turbine and steam-turbine plant, in which the heat contained in the expanded working medium (A) from the gas turbine (2) is utilized to generate steam for the steam turbine (10) connected into a water/steam circuit (12), the working medium (A) for the gas turbine (2) being generated by the combustion of a fuel (B,B') along with the supply of compressed air (L), characterized in that the generated steam, before being introduced into the steam turbine (10), is superheated by means of heat occurring during hydrogen/oxygen combustion, the hydrogen (H₂) being generated within the process by separation from the fuel (B,B').

2. Method according to Claim 1, characterized in that the oxygen (O₂) is generated within the process by separation from the compressed air (L).

3. Method according to Claim 1 or 2, characterized in that the fuel (B,B') for the gas turbine (2) is combusted in two stages (76,4), and the heat occurring during part combustion (partial oxidation) in the first stage (76) is additionally utilized for steam generation.

4. Method according to Claim 3, characterized in that the steam generated during part combustion is admixed with the steam to be superheated further by means of the hydrogen/oxygen combustion.

5. Method according to one of Claims 1 to 4, with a water/steam circuit (12) composed of a low-pressure stage (20,22,24) and of a high-pressure stage (26,28), the steam generated in the high-pressure stage (26,28) being superheated to a temperature (T_{H}) higher than 600°C by means of the hydrogen/oxygen combustion.

6. Gas-turbine and steam-turbine plant with a first combustion chamber (4) located upstream of the gas turbine (2) and connected to a compressor (3) and with a waste-heat steam generator (14) which is connected into a water/steam circuit (12) of the steam turbine (10) and in which a number of heating surfaces (20 to 28) connected into the water/steam circuit (12) are arranged, characterized by a burner (58) which is connected into the water/steam circuit (12) between the waste-heat steam generator (14) and the steam turbine (10) and to which hydrogen (H₂) and oxygen (O₂) can be supplied, and by a second combustion chamber (76) which is connected to the first combustion chamber (4) via a fuel-gas conduit (6) and to the burner (58) via a hydrogen conduit (62).

7. Plant according to Claim 6, characterized by a heat exchanger (74,84,86) which is connected on the primary side into the fuel-gas conduit (6) and on the secondary side into the water/steam circuit (12).

8. Plant according to Claim 7, characterized in that the heat exchanger (74) is designed as a waste-heat boiler which has a number of heating surfaces (84, 86) for the generation of superheated steam under high pressure (p_{H}).

9. Plant according to one of Claims 6 to 8, characterized in that an apparatus (72) connected to the hydrogen conduit (62) and intended for separating the hydrogen (H₂) from the fuel gas (B') supplied to the first combustion chamber (4) is connected into the fuel-gas conduit (6).

10. Plant according to one of Claims 6 to 9, characterized in that the second combustion chamber (76) is connected to the compressor (3).

## Revendications

1. Procédé pour faire fonctionner une installation à turbine à gaz et à turbine à vapeur, dans laquelle on utilise la chaleur contenue dans le moyen (A) de fonctionnement détendu sortant de la turbine (2) à gaz pour produire de la vapeur pour la turbine (10) à vapeur montée dans un circuit (12) eau-vapeur, le moyen (A) de fonctionnement pour la turbine (2) à gaz étant produit par combustion d'un combustible (B, B'), avec envoi d'air (L) comprimé, caractérisé en ce que, avant son introduction dans la turbine (10) à vapeur, l'on surchauffe la vapeur produite au moyen de chaleur obtenue lors d'une combustion hydrogène-oxygène, l'hydrogène (H₂) étant produit de manière interne au processus en le séparant du combustible (B, B').

2. Procédé suivant la revendication 1, caractérisé en ce que l'on produit l'oxygène (O₂) en le séparant de manière interne au processus de l'air (L) comprimé.

3. Procédé suivant la revendication 1 ou 2, caractérisé en ce que l'on brûle le combustible (B, B') pour la turbine (2) à gaz en deux étapes (76, 4), la chaleur produite à la première étape (76) lors de la combustion partielle (oxydation partielle) étant utilisée de plus pour produire de la vapeur.

4. Procédé suivant la revendication 3, caractérisé en ce que l'on mélange à la vapeur produite lors de la combustion partielle à la chaleur à surchauffer encore au moyen de la combustion hydrogène-oxygène.

5. Procédé suivant l'une des revendications 1 à 4, comportant un circuit (12) eau-vapeur constitué d'un étage (20, 22, 24) de basse pression et d'un étage (26, 28) de haute pression, la vapeur produite à l'étage (26, 28) de haute pression étant surchauffée à une température (T_{H'}) supérieure à 600° C au moyen de la combustion hydrogène-oxygène.

6. Installation à turbine à gaz et à turbine à vapeur comportant une première chambre (4) de combustion, montée en amont de la turbine (2) à gaz et reliée à un compresseur (3), ainsi qu'un générateur (14) de vapeur chauffé par chaleur perdue, qui est monté dans un circuit (12) eau-vapeur de la turbine (10) à vapeur et dans lequel sont disposées une pluralité de surfaces (20 à 28) chauffantes montées dans le circuit (12) eau-vapeur, caractérisée par un brûleur (58), qui est monté dans le circuit (12) eau-vapeur entre le générateur (14) de vapeur chauffé par chaleur perdue et la turbine (10) à vapeur et auquel on peut envoyer de l'hydrogène (H₂) et de l'oxygène (O₂), et par une deuxième chambre (76) de combustion, qui communique avec la première chambre (4) de combustion par l'intermédiaire d'une conduite (6) de gaz combustible et avec le brûleur (58) par l'intermédiaire d'une conduite (62) d'hydrogène.

7. Installation suivant la revendication 6, caractérisée par un échangeur (74, 84, 86) de chaleur, qui est monté du côté primaire dans la conduite (6) de gaz combustible et, du côté secondaire, dans le circuit (12) eau-vapeur.

8. Installation suivant la revendication 7, caractérisée en ce que l'échangeur (74) de chaleur est réalisé en chaudière chauffée par la chaleur perdue, qui comporte une pluralité de surfaces (84, 86) chauffantes pour produire de la vapeur surchauffée et sous haute pression (p_{H}).

9. Installation suivant l'une des revendications 6 à 8, caractérisée en ce qu'il est monté dans la conduite (6) de gaz combustible un dispositif (72) relié à la conduite (62) d'hydrogène, servant à séparer l'hydrogène (H₂) du gaz (B') combustible envoyé de la première chambre (4) de combustion.

10. Installation suivant l'une des revendications 6 à 9, caractérisée en ce que la deuxième chambre (76) de combustion est reliée au compresseur (3).
